# DEMANDE DE BREVET EUROPEEN

(11) **EP 1 560 189 A1**
(43) Date de publication de la demande: **03.08.2005**
(21) Numéro de dépôt: 05290204.6
(22) Date de dépôt: 31.01.2005
(51) Int. Cl.: G09F 3/20, A47F 5/08

(54) **Dispositif de fixation d'accessoires sur le devant de tablettes dans des lieux de vente, et accessoire l'incorporant**

(30) Priorité: 30.01.2004 FR 0400931
(71) Demandeur: DRIVER, 95100 Argenteuil (FR)
(72) Inventeur: Ecran, Philippe, 92400 Courbevoie (FR); Rolle, Philippe, 60110 Meru (FR); Bernard, Patrice, 92210 Saint Cloud (FR)
(74) Mandataire: Le Forestier, Eric

(57) **Abrégé**

L'invention propose un nouveau dispositif (30) de fixation d'accessoires (41 ; 42) sur des aménagements prévus à l'avant d'une tablette dans des lieux de vente. Ces aménagements comprennent soit une paire de lèvres (11, 12) espacées l'une de l'autre verticalement, soit une membrure galbée en saillie à partir de la tablette et un renfoncement (26) situé au voisinage d'une région de racine de la membrure.

Selon l'invention, le dispositif comprend une partie principale (31) dont une première partie marginale (32) est apte soit à coopérer avec une première lèvre (11) de la paire de lèvres, soit avec le renfoncement adjacent à la membrure, et dont une partie marginale opposée comporte d'un premier côté des premiers aménagements (35, 36) aptes à coopérer avec la deuxième lèvre (12) de la paire de lèvres et des seconds aménagements (34) aptes à coopérer avec un bord libre de la membrure.

Les accessoires sont par exemple des supports d'affichage pour des panonceaux promotionnels.

## Description

La présente invention concerne d'une façon générale les équipements et accessoires pour les surfaces de vente telles que les supermarchés et hypermarchés.

Classiquement, ces surfaces de vente sont équipées de « gondoles » dotées de tablettes, sur lesquelles sont disposés les produits en vente.

Il est courant d'équiper le devant de ces tablettes d'aménagements permettant en particulier d'apposer des étiquettes de prix, que ce soit sous forme de signes numériques en carton ou en matière plastique ou, de façon plus récente, d'étiquettes électroniques commandées à distance et permettant l'affichage du prix sur un écran àcristaux liquides.

Il existe diverses formes pour de tels aménagements, ceux-ci étant soit intégrés directement à la tablette, soit prévus sur des rails profilés rapportés (par collage, encliquetage, etc.) sur la face avant de la tablette.

Ainsi la figure 1 illustre un exemple de tablette connue 10 possédant deux lèvres 11 et 12 en saillie à partir du bord supérieur et du bord inférieur de la tablette, respectivement obliquement vers le bas et obliquement vers le haut, et permettant en particulier de fixer des étiquettes de prix en matière plastique souple en les cintrant préalablement de manière à les engager entre les lèvres.

Un exemple de rail profilé 20 est quant à lui illustré sur la figure 2 et comprend une paroi dorsale 21 destinée à venir s'appliquer contre le devant de la tablette, une paroi frontale ou membrure galbée 22 s'étendant en oblique vers le bas à partir de la région supérieure de la paroi 21, et se terminant par un retour intérieur 23 sur environ 180°, et une lèvre supérieure 24 en saillie horizontalement vers l'extérieur à partir de la région de la racine de la paroi frontale 22, à une courte distance au-dessus de celle-ci de manière à former entre les deux un renfoncement 26. La lèvre 24 comprend dans certains cas une partie 25 en retour vers le bas dans la région de son extrémité libre.

Par ailleurs, on cherche de nos jours à attirer l'attention du chaland par différents accessoires tels que des panonceaux ou affichettes que l'on place sur des potences, mâts ou autres supports adaptés, de manière qu'ils s'étendent transversalement à la direction de la gondole.

Ces accessoires se fixent de préférence sur l'avant des tablettes, avec des aménagements d'accrochage spécifiquement conçus en fonction du type d'aménagements existant à l'avant des tablettes sur les tablettes elles-mêmes ou sur des rails.

Ceci contraint les fabricants à référencer de nombreux types d'accessoires, en fonction des nombreux types d'aménagements sur lesquels ces accessoires doivent venir se fixer.

La présente invention vise à atténuer cet inconvénient et à proposer un nouveau dispositif d'accrochage qui puisse s'accrocher indifféremment sur deux types d'aménagements de devant de tablette, voire davantage, et ceci tout en restant simple à fabriquer et à utiliser.

Ainsi l'invention propose un dispositif de fixation d'accessoires tels que des supports d'affichage sur des aménagements prévus à l'avant d'une tablette dans des lieux de vente, lesdits aménagements comprenant soit une paire de lèvres espacées l'une de l'autre verticalement, soit une membrure galbée en saillie à partir de la tablette et un renfoncement situé au voisinage d'une région de racine de la membrure, dispositif caractérisé en ce qu'il comprend une partie principale dont une première partie marginale est apte soit à coopérer avec une première lèvre de la paire de lèvres, soit avec le renfoncement adjacent à la membrure, et dont une partie marginale opposée comporte d'un premier côté des premiers aménagements aptes à coopérer avec la deuxième lèvre de la paire de lèvres et des seconds aménagements aptes à coopérer avec un bord libre de la membrure.

Certains aspects préférés, mais non limitatifs, de ce dispositif sont les suivants :
* la première partie marginale est une partie amincie située dans le prolongement de la partie principale.
* la partie principale est galbée et est apte à sélectivement épouser la membrure prévue sur la tablette.
* les premiers aménagements sont aptes à emprisonner ladite deuxième lèvre par encliquetage.
* les deuxièmes aménagements comprennent un crochet apte à venir s'accrocher sur ledit bord libre de la membrure.
* le crochet est apte à venir s'accrocher sur le bord libre dans une relation de verrouillage.
* le crochet est apte à venir s'accrocher sur le bord libre dans une relation libérable.
* le dispositif est constitué par une pièce profilée.

L'invention propose également un accessoire tel qu'un support d'affichage pour lieu de vente, caractérisé en ce qu'il comprend un dispositif de fixation tel que défini ci-dessus et des aménagements réalisés d'un seul tenant avec le dispositif de fixation.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés, sur lesquels :
Les figures 1 et 2 déjà décrites illustrent des aménagements standard de devant de tablette,
Les figures 3 et 4 sont des vues en élévation de profil et partiellement en coupe de deux accessoires possédant un dispositif de fixation sur tablette ou sur rail selon l'invention,
La figure 5 est une vue en perspective du dispositif de fixation des accessoires des figures 3 et 4,
Les figures 6A et 6B illustrent la séquence de mouvements mise en oeuvre pour accrocher l'accessoire sur une tablette du type de la figure 1,
Les figures 7A à 7C illustrent la séquence de mouvements mise en oeuvre pour accrocher l'accessoire sur un rail du type de la figure 2, et
Les figures 8A et 8B illustrent en vue de profil le dispositif de fixation illustré précédemment et une variante de celui-ci.

On notera préliminairement que les différentes formes et dimensions illustrées sur les figures sont à considérer comme faisant partie de la présente description.

En référence tout d'abord aux figures 3 à 5, on a représenté un dispositif 30 de fixation d'accessoire notamment pour apposer des panneaux d'affichage sur lieu de vente, qui est constitué par un profilé de section transversale complexe, réalisé par exemple par extrusion ou par injection de matière plastique.

Le profilé comprend une partie principale galbée 31 et inclinée dont l'extrémité supérieure libre se termine par une partie amincie 32.

La région inférieure de la partie 31 se prolonge par une courbure plus prononcée 33 dirigée vers l'intérieur puis vers le haut au-dessous de la partie 31. Cette même partie 33 se prolonge en une nouvelle courbure plus prononcée encore 34, dirigée vers l'extérieur puis vers le bas de manière à former un crochet.

Dans la région de transition entre les parties 33 et 34, le profilé comprend une autre courbure en crochet 35, orientée sensiblement à l'opposé de la partie 33 et se terminant en oblique vers l'arrière et vers le haut. Enfin une partie courbe 36 s'étend sensiblement à l'opposé de la partie 35.

Comme illustré sur les figures 3 et 4, le dispositif de fixation 30 peut faire partie d'une pièce injectée comportant tout aménagement utile dans le cadre d'accessoires pour lieux de vente. Dans le cas de la figure 3, l'accessoire comprend une partie 41 d'une articulation apte à recevoir une partie complémentaire solidaire par exemple d'une potence ou mat articulé (non représenté).

Dans le cas de la figure 4, la partie de fixation est réalisée d'un seul tenant avec un support de panonceau ou affichette en carton, ce support étant connu en soi et globalement désigné par la référence 42. Il comprend une partie principale 44 délimitant une ouverture centrale dans laquelle s'étend une partie formant voile 43, décalée par rapport au plan général de la partie 44. De la sorte, une affichette en carton peut être insérée et coincée entre les deux parties, à partir de la droite de la figure, sa tenue étant assurée d'une part par un pincement réalisé par les parties 44 et 43 et d'autre part par des saillies 45, 46 formées dans la partie voile 43.

Dans toutes les formes de réalisation envisageables, on prévoira les aménagements tels que pivots, mâts ou autres de telle sorte qu'ils s'étendent à partir de la partie principale 31 du dispositif de fixation, sans interférer avec ses autres parties qui, comme on va le voir dans la suite, doivent être laissées dégagées pour la mise en oeuvre de la fixation.

En référence maintenant aux figures 6A et 6B, on a illustré la mise en place du dispositif de fixation selon l'invention sur l'avant d'une tablette telle qu'illustrée sur la figure 1.

La figure 6A illustre ainsi une première phase où par un mouvement selon la flèche F1, la partie amincie 32 du dispositif 30 est engagée au-dessous de la lèvre 11 de la tablette, tandis que le canal délimité par les parties 35 et 36 fait face à la lèvre 12.

Ensuite, par un mouvement impliquant une rotation limitée selon la flèche F2 (figure 6B), la lèvre est bloquée par encliquetage, après légère déformation élastique temporaire des parties 35 et 36, dans l'espace défini entre lesdites parties 35 et 36, pour ainsi immobiliser le dispositif de fixation sur la tablette.

On notera qu'une telle immobilisation peut, en fonction des choix du concepteur, laisser une marge de manoeuvre à un coulissement du dispositif 30 le long de l'avant de la tablette, avec un effort plus ou moins important.

En référence maintenant aux figures 7A à 7C, on a illustré les phases mises en jeu pour l'immobilisation du dispositif 30 sur un rail 20 tel qu'illustré sur la figure 2. Sur la figure 7A, le dispositif 30 a été pivoté puis déplacé sensiblement selon la flèche F3 de manière à ce que le crochet formé par sa partie 34 vienne se placer au voisinage de l'extrémité supérieure, libre, de la partie intérieure de la courbure 23 appartenant au rail 20. Ensuite, en exerçant une traction sur le dispositif 30 selon la flèche F4 (figure 7B), une relation d'accrochage est établie entre la zone d'extrémité libre de la partie 23 du rail et la partie 34 du dispositif 30, formant crochet.

Le dispositif 30 est ensuite pivoté selon la flèche F5 (figure 7C) jusqu'à ce que la partie amincie 32 d'engage, par encliquetage, au-dessous de la partie 24 du rail. Ici encore, on peut prévoir une possibilité de coulissement du dispositif de fixation 30, et donc de l'ensemble de l'accessoire auquel il appartient, le long du rail 20.

Ainsi le dispositif décrit peut être monté indifféremment sur un rebord de tablette doté de lèvres, ou sur un rail doté d'une membrure ou analogue faisant saillie à partir de la tablette.

On observe sur la figure 7C que le montage du dispositif de fixation 30 sur le rail 20 est effectué avec une fonction de verrouillage, c'est-à-dire qu'il est impossible, ou tout au mois extrêmement difficile, de démonter le dispositif de fixation 30, et donc l'ensemble de l'accessoire qui l'incorpore, dans l'outil particulier et sans connaissance du mode d'accrochage situé derrière la partie principale 31.

La figure 8A reprend ce même profilé à fonction de verrouillage, tandis que la figure 8B illustre une variante dans laquelle la partie 34 intervenant dans l'accrochage avec la partie 23 du rail est raccourcie. On assure de la sorte la démontabilité du dispositif de fixation, car une traction raisonnable exercée dans la région inférieure du dispositif permet son démontage.

Bien entendu, la présente invention n'est nullement limitée aux formes de réalisation décrites et représentées, mais l'homme du métier saura y apporter de nombreuses variantes ou modifications.

## Revendications

1. Dispositif (30) de fixation d'accessoires (41 ; 42) tels que des supports d'affichage sur des aménagements prévus à l'avant d'une tablette dans des lieux de vente, lesdits aménagements comprenant soit une paire de lèvres (11, 12) espacées l'une de l'autre verticalement, soit une membrure galbée (22, 23) en saillie à partir de la tablette et un renfoncement (26) situé au voisinage d'une région de racine de la membrure, dispositif **caractérisé en ce qu'**il comprend une partie principale (31) dont une première partie marginale (32) est apte soit à coopérer avec une première lèvre (11) de la paire de lèvres, soit avec le renfoncement (26) adjacent à la membrure, et dont une partie marginale opposée comporte d'un premier côté des premiers aménagements (35, 36) aptes à coopérer avec la deuxième lèvre (12) de la paire de lèvres et des seconds aménagements (34) aptes à coopérer avec un bord libre de la membrure.

2. Dispositif selon la revendication 1, **caractérisé en ce que** la première partie marginale (32) est une partie amincie située dans le prolongement de la partie principale (31).

3. Dispositif selon l'une des revendications 1 et 2, **caractérisé en ce que** la partie principale (31) est galbée et est apte à sélectivement épouser la membrure (22, 23) prévue sur la tablette.

4. Dispositif selon l'une des revendications 1 à 3, **caractérisé en ce que** les premiers aménagements (35,36) sont aptes à emprisonner ladite deuxième lèvre (12) par encliquetage.

5. Dispositif selon l'une des revendications 1 à 4, **caractérisé en ce que** les deuxièmes aménagements comprennent un crochet (34) apte à venir s'accrocher sur ledit bord libre de la membrure (22).

6. Dispositif selon la revendication 5, **caractérisé en ce que** le crochet (34) est apte à venir s'accrocher sur le bord libre dans une relation de verrouillage.

7. Dispositif selon la revendication 5, **caractérisé en ce que** le crochet (34') est apte à venir s'accrocher sur le bord libre dans une relation libérable.

8. Dispositif selon l'une des revendications 1 à 7, **caractérisé en ce qu'**il est constitué par une pièce profilée.

9. Accessoire tel qu'un support d'affichage pour lieu de vente, **caractérisé en ce qu'**il comprend un dispositif de fixation (30) selon l'une des revendications 1 à 8 et des aménagements (41 ; 42) réalisés d'un seul tenant avec le dispositif de fixation.
